# FASCICULE DE BREVET EUROPEEN

(11) **EP 0 575 270 B1**
(45) Date de publication et mention de la délivrance du brevet: **08.05.1996**
(21) Numéro de dépôt: 93420248.2
(22) Date de dépôt: 15.06.1993
(51) Int. Cl.: B25D 17/08

(54) **Dispositif de maintien de l'outil d'un brise roche hydraulique**
Werkzeughalter für einen hydraulischen Schlaghammer
Tool chuck for a hydraulic hammer

(30) Priorité: 16.06.1992 FR 9207542
(43) Date de publication de la demande: 22.12.1993
(73) Titulaire: ETABLISSEMENTS MONTABERT, F-69800 Saint-Priest Rhône (FR)
(72) Inventeur: Piras, Bernard, F-69390 Charly (FR); Comarmond, Jean Sylvain, F-69390 Vourles (FR)
(74) Mandataire: Maureau, Philippe

(56) Documents cités:
- DE-A- 1 957 510
- DE-A- 2 125 818
- DE-A- 3 536 132
- DE-U- 9 011 245
- FR-A- 2 234 967
- FR-A- 2 248 914
- GB-A- 2 161 244
- US-A- 1 798 257
- US-A- 2 128 935
- US-A- 2 150 189
- US-A- 4 906 049
- US-E- 16 210

## Description

Les appareils à percussion mus par un fluide sous pression, communément appelés brise roche, sont des appareils de forte puissance et sont installés sur des engins porteurs. Ils comprennent un corps, généralement composé de plusieurs parties assemblées par des vis ou tirants. Ces parties peuvent être regroupées selon deux fonctions :
- la ou les parties supérieures du brise roche portent l'ensemble du mécanisme de frappe et en particulier le piston de frappe,
- la ou les parties inférieures portent, en particulier, l'outil destiné à transmettre les chocs à la roche. Ces parties inférieures du corps sont généralement appelées guide-avant.

Pour obtenir un bon fonctionnement du brise roche, le guide-avant doit assurer par rapport à l'outil un certain nombre de fonction :
- le guidage, c'est à dire maintenir la coaxialité entre le piston de frappe et l'outil, supporter les efforts en flexion induits par l'engin porteur. Cette fonction est généralement assurée par une portée haute de guidage et une portée basse de guidage,
- l'arrêt en rotation, par l'intermédiaire de pièces amovibles, généralement appelées clavettes, qui supportent le couple résistant engendré par l'enfoncement de l'outil dans le terrain,
- la retenue axiale de l'outil, lorsque celui-ci a tendance à s'échapper du guide-avant, fonction également assurée par les clavettes situées entre la portée haute de guidage et la portée basse.

Les solutions connues pour assurer ces fonctions ont toutes des caractéristiques communes. Le guidage de l'outil s'effectue sur des portées cylindriques, soit de mêmes diamètres, soit de diamètres différents. L'arrêt en rotation et la retenue axiale de l'outil s'effectuent par une ou plusieurs clavettes amovibles, cylindriques ou à méplats, comme décrit dans le document FR-A-2248914.

Le document US-A-1798257 décrit un brise roche comportant un outil de section polygonale engagé dans des moyens de guidage de section complémentaire.

Compte tenu de l'importance des efforts exercés par l'engin porteur sur le brise roche, les pressions de contact engendrées entre l'outil et ses portées de guidage sont très élevées. A cela, il faut ajouter que la lubrification de ce guidage ne peut être assurée que d'une façon très aléatoire.

Ces conditions de montage et de fonctionnement conduisent à des grippages, des détériorations rapides des surfaces cylindriques en contact, à la diminution rapide de la qualité du guidage, et à l'endommagement des clavettes et des portées de clavette.

Ces inconvénients sont inhérents, d'une part, aux trop faibles surfaces réellement en contact entre l'outil et son guidage cylindrique, et, d'autre part, à la double fonction des clavettes. En effet, il est mécaniquement difficile de réaliser des clavettes amovibles de grande dimension qui puissent assurer, a la fois, la retenue axiale de l'outil et son arrêt en rotation, sur des surfaces larges, donc peu sollicitées.

La présente invention fournit un dispositif de maintien remédiant à ces inconvénients.

A cet effet, dans le dispositif selon l'invention, du type dans lequel l'outil est disposé coaxialement à un piston de frappe, est monté coulissant, avec interposition de moyens de guidage supérieurs et inférieurs, dans un guide avant, et est limité dans sa course, respectivement, vers le haut, par une face de butée du guide, et, vers le bas, par au moins une clavette transversale, disposée entre les moyens de guidage et formant également moyen de retenue axiale de cet outil dans le guide, est caractérisé en ce que, d'une part, le moyen de guidage supérieur, situé du côté de la face de frappe du piston, comporte une zone de guidage dont la courbe directrice comprend des points d'inflexion formant des angles de séparation de facettes, cette zone coopérant avec une zone de section complémentaire ménagée, au moins localement, sur l'outil, pour caler celui-ci en rotation et, d'autre part, le moyen de guidage inférieur est constitué par une douille cylindrique coopérant avec une zone de l'outil, également cylindrique.

D'autres caractéristiques ressortent des revendications secondaires.

D'autres caractéristiques et avantages ressortiront de la description qui suit en référence au dessin schématique annexé, représentant à titre d'exemples non limitatifs, plusieurs formes d'exécution de ce dispositif de guidage et de calage en rotation d'un outil de brise béton.
Figure 1 est une vue partielle, en coupe longitudinale, d'un dispositif selon l'invention,
Figure 2 est une vue en coupe transversale suivant II-II de figure 1 montrant les moyens de guidage supérieurs de l'outil de figure 1,
Figures 3 et 4 sont des vues similaires à la figure 2 mais montrant deux autres formes d'exécution des moyens de guidage en forme de douille et de l'outil,
Figures 5 à 10 sont des vues en coupe transversale, similaires à la figure 2, montrant d'autres formes d'exécution de l'outil et des moyens de guidage, et plus spécialement des moyens de guidage ayant recours à des plaquettes,
A la figure 1, la référence 2 désigne le guide avant comportant, de façon connue, des moyens de guidage supérieurs 3 et inférieurs 4, pour un outil 5 disposé coaxialement à un piston de frappe 6. L'outil 5 est retenu longitudinalement dans le guide avant 2 par deux clavettes transversales 7 traversant ce guide avant et coopérant chacune avec une face de butée 8a faisant partie de deux encoches transversales 8 ménagées dans l'outil 5.

Selon l'invention, dans la forme d'exécution représentée aux figures 1 à 6, l'outil 5 présente, en partie haute, une section polygonale, et au-dessous des encoches 8, une section cylindrique. Les moyens de guidage inférieur 4 sont constitués par une douille comportant un alésage cylindrique. Le calage en rotation de l'outil 5 par rapport au guide avant 2 est assuré par le moyen de guidage supérieur 3 qui comporte une zone de guidage dont la courbe directrice comporte des points d'inflexion formant des angles 10 de séparation entre facettes 12, c'est à dire présente des formes non circulaires, polygonales, ou pseudopolygonales.

Dans la forme d'exécution des figures 1 et 2, l'outil 5 présente une section transversale carrée et coopère avec des douilles 3a et 4a, constituant les moyens de guidage, supérieurs et inférieurs, ayant également un alésage axial de section carrée.

Dans la forme d'exécution représentée à la figure 3, l'outil 5b comporte deux méplats 14 constituant les facettes 12 et coopèrent avec une douille 3c de section interne similaire.

A la figure 4, l'outil 5c est muni, dans ses méplats 14, de deux facettes concaves 15. Cet outil coopère avec un alésage de même section que lui ménagé dans une douille 3d portée par le guide avant 2.

Lorsque le brise roche est en appui sur la roche, l'extrémité supérieure de l'outil vient en appui sur une face de butée 11 ménagée dans le guide avant 2 pour limiter son engagement. L'effort de flexion communiqué à l'outil est compensé par les forces de réaction s'exerçant sur les facettes 12 des moyens de guidage 3a-3b.

La figure 1 montre que les jeux transversaux J1-J2 prévus entre l'outil 5 et ses moyens de guidage 3 et 4, quelles que soient leurs formes de réalisation, sont inférieurs au jeu J ménagé entre les clavettes 7 et le fond des encoches 8, afin que, en aucun cas, l'outil ne puisse venir en contact avec les clavettes dans ses mouvements transversaux.

Lorsque l'outil est engagé profondément dans le sol et qu'un couple résistant s'applique sur l'ensemble de la partie avant de l'appareil, l'outil est calé en rotation par ses larges facettes actives venant en contact avec les facettes en vis à vis des moyens de guidage 3. Le jeu J est également déterminé de manière que les clavettes 7 ne puissent pas venir en contact avec l'outil dans ses conditions de travail.

Lorsque l'outil n'est plus en appui, les clavettes de retenue 7 viennent en contact avec les faces de butée 8a des encoches 8 et réalisent ainsi la retenue de l'outil dans le guide avant du brise roche.

Les formes d'exécution représentées aux figures 5 à 10 se différencient des précédentes par le fait que le moyen de guidage 3 n'est pas constitué par une douille mais par au moins deux paires de plaquettes opposées 20, rapportées dans le guide avant 2. Ces plaquettes peuvent être réparties suivant les quatre côtés d'un carré ou d'un rectangle et peuvent comporter des faces actives planes comme montré en 21 aux figures 5 et 6, des faces actives concaves comme montré en 22 aux figures 7 et 8, ou convexes comme montré en 23 aux figures 9 et 10. Leur face dorsale peut être plane ou convexe selon la forme de la face contre laquelle elles s'appuient.

Dans toutes ces formes d'exécution, les plaquettes délimitent une zone de guidage dont la courbe directrice comporte des points d'inflexion délimitant des arêtes 10 et des facettes planes ou curvilignes. Bien entendu, la section transversale de l'outil 5 est complémentaire de celle de la zone de guidage, comme déjà décrit dans les formes d'exécution précédentes.

Les efforts dus au couple résistant sont donc repris par les plaquettes 20, tandis que le guidage de la partie basse de l'outil est assuré par la douille cylindrique 4, et que la retenue axiale est assurée par les clavettes 7.

## Revendications

1. Dispositif de maintien de l'outil d'un brise roche hydraulique, du type dans lequel l'outil (5) est disposé coaxialement à un piston de frappe (6), est monté coulissant, avec interposition de moyens de guidage supérieurs (3) et inférieurs (4), dans un guide avant (2), et est limité dans sa course, respectivement, vers le haut, par une face de butée (11) du guide, et, vers le bas, par au moins une clavette transversale (7), disposée entre les moyens de guidage et formant également moyen de retenue axiale de cet outil dans le guide (2), **caractérisé en ce que**, d'une part, le moyen de guidage supérieur (3), situé du côté de la face de frappe du piston, comporte une zone de guidage dont la courbe directrice comprend des points d'inflexion formant des angles (10) de séparation de facettes (12), cette zone coopérant avec une zone de section complémentaire ménagée, au moins localement, sur l'outil, pour caler celui-ci en rotation et, d'autre part, le moyen de guidage inférieur (4) est constitué par une douille cylindrique coopérant avec une zone de l'outil, également cylindrique.

2. Dispositif selon la revendication 1, **caractérisé en ce que** la zone de guidage en translation et de calage en rotation est délimitée par l'alésage d'une douille de guidage (3a) et comporte, au moins, deux paires de facettes actives et opposées (12).

3. Dispositif selon la revendication 1, **caractérisé en ce que** la zone de guidage en translation et de calage en rotation est délimitée par au moins deux paires de plaquettes opposées (20-33-35), indépendantes, rapportées dans l'alésage du corps de guide et comportant, chacune, une facette active.

4. Dispositif selon l'une quelconque des revendications 1 à 3, **caractérisé en ce que** la facette active (21-34) d'au moins deux plaquettes opposées (20-33-35) est plane.

5. Dispositif selon l'une quelconque des revendications 1 à 3, **caractérisé en ce que** la facette active (23) d'au moins deux plaquettes opposées (20) est convexe.

6. Dispositif selon l'une quelconque des revendications 1 à 3, **caractérisé en ce que** la facette active (22) d'au moins deux plaquettes opposées (20) est concave.

7. Dispositif selon l'une quelconque des revendications 3 à 6, **caractérisé en ce que** chaque plaquette (20) comporte un dos plan d'appui contre une partie plane de l'alésage la recevant.

## Claims

1. Holding device for the tool of a hydraulic rock-breaker, of the type in which the tool (5) is arranged coaxially with a percussion piston (6), is mounted so as to slide, with the interpolation of upper guide means (3) and lower guide means (4), in a front guide (2), and is limited in its stroke, respectively upwards, by a stop face (11) of the guide, and downwards, by at least one transverse pin (7), arranged between the guide means and also forming a means for axial retention of the tool in the guide (2), **characterized in that**, on the one hand the upper guide means (3), located on the same side as the percussion face of the piston, has a guide zone, the directing curve of which has reversal points forming angles (10) of separation of faces (12), this zone co-operating with a zone of complementary section provided, at least locally, on the tool, to immobilize the latter in rotation and, on the other hand, the lower guide means (4) is constituted by a cylindrical bush co-operating with a zone, likewise cylindrical, of the tool.

2. Device according to Claim 1, **characterized in that** the zone for guiding in translation and for immobilization in rotation is bounded by the bore of a guide bush (3a) and has at least two pairs of active, opposed faces (12).

3. Device according to Claim 1, **characterized in that** the zone for guiding in translation and for immobilization in rotation is bounded by at least two pairs of opposed, independent small plates (20-33-35), inserted in the bore of the guide body and each having an active face.

4. Device according to any one of Claims 1 to 3, **characterized in that** the active face (21-34) of at least two opposed small plates (20-33-35) is flat.

5. Device according to any one of Claims 1 to 3, **characterized in that** the active face (23) of at least two opposed small plates (20) is convex.

6. Device according to any one of Claims 1 to 3, **characterized in that** the active face (22) of at least two opposed small plates (20) is concave.

7. Device according to any one of Claims 3 to 6, **characterized in that** each small plate (20) has a flat back for bearing against a flat part of the bore which receives it.

## Patentansprüche

1. Haltevorrichtung für das Werkzeug eines hydraulischen Schlaghammers, bei dem das Werkzeug (5) koaxial zu einem Schlagkolben (6) angeordnet in einer vorderen Führung (2) gleitend gelagert ist, wobei obere (3) und untere (4) Führungseinrichtungen dazwischen liegen, und es in seinem Hub nach oben durch eine Anschlagsfläche (11) bzw. nach unten mittels mindestens einer Klammer (7) in Querrichtung begrenzt ist, welche zwischen den Führungseinrichtungen angeordnet ist und auch eine Einrichtung zur Achsenbeibehaltung des Werkzeugs in der Führung (2) bildet, dadurch gekennzeichnet, daß einerseits die obere Führungseinrichtung (3), die sich auf der Seite der Schlagfläche des Kolbens befindet, einen Führungsbereich umfaßt, dessen Leitkurve Inflexionspunkte aufweist, welche Winkel (10) zur Trennung von Facetten (12) bilden, wobei dieser Bereich mit einem zumindest örtlich in das Werkzeug eingearbeiteten Bereich komplementären Schnitts zusammenwirkt, um dieses drehfest zu verkeilen, und daß andererseits die untere Führungseinrichtung (4) aus einer zylindrischen Buchse besteht, die mit einem ebenfalls zylindrischen Bereich des Werkzeugs zusammenwirkt.

2. Vorrichtung nach Anspruch 1, dadurch gekennzeichnet, daß der Bereich zur Führung der Translation und der drehfesten Verkeilung durch die Bohrung einer Führungsbuchse (3a) begrenzt ist und mindestens zwei Paare aktiver und gegenüberliegender Facetten (12) aufweist.

3. Vorrichtung nach Anspruch 1, dadurch gekennzeichnet, daß der Bereich zur Führung der Translation und der drehfesten Verkeilung durch mindestens zwei Paare unabhängiger, gegenüberliegender Plättchen (20-33-35) begrenzt ist, die in die Bohrung des Führungskörpers eingebaut sind und jeweils eine aktive Facette aufweisen.

4. Vorrichtung nach einem der Ansprüche 1 bis 3, dadurch gekennzeichnet, daß die aktive Facette (21-34) mit mindestens zwei gegenüberliegenden Plättchen (20-33-35) eben ist.

5. Vorrichtung nach einem der Ansprüche 1 bis 3, dadurch gekennzeichnet, daß die aktive Facette (23) mit mindestens zwei gegenüberliegenden Plättchen (20) konvex ist.

6. Vorrichtung nach einem der Ansprüche 1 bis 3, dadurch gekennzeichnet, daß die aktive Facette (22) mit mindestens zwei gegenüberliegenden Plättchen (20) konkav ist.

7. Vorrichtung nach einem der Ansprüche 3 bis 6, dadurch gekennzeichnet, daß jedes Plättchen (20) einen ebenen Rücken zur Abstützung an einem ebenen Teil der zu seiner Aufnahme dienenden Bohrung aufweist.
